# EUROPÄISCHE PATENTSCHRIFT

(11) **EP 0 316 643 B1**
(45) Veröffentlichungstag und Bekanntmachung des Hinweises auf die Patenterteilung: **03.02.1993**
(21) Anmeldenummer: 88118044.2
(22) Anmeldetag: 29.10.1988
(51) Int. Cl.: G08C 25/00, A47C 20/04

(54) **Fernbedienungseinrichtung**
Remote control device
Dispositif de commande à distance

(30) Priorität: 13.11.1987 DE 3738532
(43) Veröffentlichungstag der Anmeldung: 24.05.1989
(73) Patentinhaber: Preh-Werke GmbH & Co. KG, 97616 Bad Neustadt (DE)
(72) Erfinder: Rüttiger, Anton, D-8789 Wildflecken (DE)

(56) Entgegenhaltungen:
- DE-A- 3 109 166
- DE-A- 3 119 876
- US-A- 3 711 664
- FUNK-TECHNIK, Band 37, Nr. 9, 1982, Seiten 380-384; E. BADENIUS: "Sparsamer Infrarot Fernbedienungsgeber"

## Beschreibung

Die Erfindung betrifft eine Fernbedienungseinrichtung für zwei gleiche, je für sich fernverstellbare Vorrichtungen, beispielsweise Betten, eines Raumes, wobei die erste Vorrichtung mit einem ersten Empfänger und die zweite Vorrichtung mit einem zweiten Empfänger ausgestattet ist und dem ersten Empfänger ein erster drahtloser Fernbedienungssender und dem zweiten Empfänger ein zweiter drahtloser Fernbedienungssender zugeordnet sind, beide Fernbedienungssender Tasten zur Ansteuerung der unterschiedlichen Funktionen steuernden Empfangskanäle der Vorrichtungen aufweisen und jeder Fernbedienungssender mittels eines Zusatzschalters wahlweise auf die Empfangskanäle des einen oder anderen Empfängers umschaltbar ist, so daß je nach der Stellung des Zusatzschalters und der Betätigung einer der Tasten eine der Funktionen der einen oder anderen Vorrichtung geschaltet werden kann.

Es sind Schlafzimmereinrichtungen bekannt, bei denen an den beiden Betten die Liegeflächen motorisch verstellbar sind. Zur Steuerung kann eine Infrarot-Fernbedienung vorgesehen sein, wobei jedem Bett ein eigener Fernbediensender zugeordnet ist, damit jedes Bett getrennt verstellbar ist.

Es ist bekannt, bei einer Fernbedienungseinrichtung, bei der einem von mehreren Empfängern jeweils ein eigener Sender zugeordnet ist, die Sender so aufzubauen, daß sie mittels eines Zusatzschalters auch auf einen anderen Empfänger umschaltbar sind. Hierbei ist der Zusatzschalter von einem Schiebeschalter oder Tastenkontakten gebildet. In beiden Fällen erfolgt die Umschaltung des Senders von einem auf einen anderen Empfänger in der Weise, daß eine einmal gewählte Einstellung dauerhaft erhalten bleibt und erst durch eine erneute Umschaltung wieder geändert wird. Der Bediener muß sich also zunächst davon überzeugen, auf welchen Empfänger der jeweilige Sender eingestellt ist, wenn er eine irrtümliche Betätigung eines anderen Empfängers vermeiden will.

Eine derartige Einrichtung, wie sie z.B. aus DE-A-3 109 166 bekannt ist, ist zur Fernsteuerung der oben genannten Betten ungeeignet, da dann die Gefahr besteht, daß versehentlich nicht das eigene Bett, sondern das Bett des Anderen verstellt wird. Gleiches gilt, wenn mit der Fernsteuereinrichtung auch andere, einem Bediener zugeordnete Einrichtungen, wie beispielsweise Nachttischlampen und/oder Wecker gesteuert werden sollen.

Es ist ein integriertes Bauteil SAA 3004 (Valvo) marktbekannt, das für den Aufbau mehrkanaliger, adressierbarer Sender geeignet ist.

Aufgabe der Erfindung ist es, eine Fernbedienungseinrichtung der eingangs genannten Art vorzuschlagen, bei der im Regelfall jeder Bediener mit seinem Fernbedienungssender nur die Funktionen seiner Vorrichtung und nur im Bedarfsfall die Funktionen der Vorrichtung des anderen Bedieners steuern kann, wobei eine irrtümliche Betätigung der Vorrichtung des anderen Bedieners weitestgehend ausgeschlossen ist.

Erfindungsgemäß ist obige Aufgabe bei einer Fernbedienungseinrichtung der eingangs genannten Art dadurch gelöst, daß bei beiden Fernbedienungssendern als Zusatzschalter je ein Tastschalter vorgesehen ist, daß dann und solange der Tastschalter des ersten Fernbedienungssenders betätigt ist, mit dessen Tasten die Funktionen des zweiten Empfängers steuerbar sind und nach der Beendigung der Betätigung dieses Tastschalters mit den Tasten des ersten Fernbedienungssenders die Funktionen des ersten Empfängers steuerbar sind und daß dann und solange der Tastschalter des zweiten Fernbedienungssenders betätigt ist, mit dessen Tasten die Funktionen des ersten Empfängers steuerbar sind und nach der Betätigung dieses Tastschalters mit den Tasten des zweiten Fernbedienungssenders die Funktionen des zweiten Empfängers steuerbar sind.

Bei dieser Einrichtung muß der Bediener, wenn er nicht seine eigene Vorrichtung, sondern die seines Partners bedienen will, einerseits den Tastschalter seines Senders und andererseits die die gewünschte Funktion steuernde Taste betätigen. Damit ist im Endergebnis eine Steuerung einer Funktion der Vorrichtung des Partners nur durch eine Betätigung des Senders mit zwei Fingern möglich. Es kann also kaum versehentlich eine Funktion der Vorrichtung des Partners angesteuert werden. Der Bediener braucht sich optisch nicht davon überzeugen, auf welchen Empfänger sein Sender eingestellt ist. Somit kann eine sichere Betätigung auch im Dunkeln erfolgen.

Eine Betätigung der Vorrichtung des Partners kommt beispielsweise dann in Frage, wenn dieser zeitweilig nicht in der Lage ist, seinen Sender zu betätigen oder er diesen verlegt hat.

Nach jedem Loslassen des Tastschalters ist der erste Fernbedienungssender von selbst so eingestellt, daß er bei entsprechender Bedienung die Funktionen des ersten Empfängers ansteuert. Entsprechendes gilt für den zweiten Fernbedienungssender.

In bevorzugter Ausgestaltung der Erfindung weist jeder Fernbedienungssender einen integrierten Schaltkreis auf, der einen Adressen-Steueranschluß und Adressen-Wahlanschlüsse aufweist, wobei von zwei angesteuerten Adressen-Wahlanschlüssen der höherwertigere die Priorität hat. Ein derartiger integrierter Schaltkreis ist beispielsweise der Baustein SAA 3004 (Valvo). Der Adressen-Steueranschluß ist mit einem niederwertigeren Adressen-Wahlanschluß und über eine Emitter-Kollektorstrecke eines Schalttransistors mit einem höherwertigeren Adressen-Wahlanschluß verbunden. Parallel zur Emitter-Kollektorstrecke des Schalttransistors liegt ein Spannungsteiler, der aus dem Tastschalter und einem Widerstand besteht und dessen Abgriff an die Basis des Schalttransistors angeschlossen ist. Beim ersten Fernbedienungssender liegt der Tastschalter zwischen der Basis und dem Kollektor des Schalttransistors, wogegen beim zweiten Fernbedienungssender der Tastschalter zwischen dem Emitter und der Basis des Schalttransistors liegt. Damit ist die beschriebene Funktionsweise auf schaltungstechnisch einfache Weise verwirklicht.

In weiterer Ausgestaltung der Erfindung weist der Spannungsteiler einen umpolbaren Anschluß auf. Dadurch ist es in der Fertigung möglich, die ersten Sender und die zweiten Sender baugleich herzustellen. Durch ein entsprechendes Einsetzen des Spannungsteilers wird der Sender zu einem ersten bzw. zweiten Sender.

Weitere vorteilhafte Ausgestaltungen der Erfindung ergeben sich aus der folgenden Beschreibung eines Ausführungsbeispiels.

In der Zeichnung zeigen:
Figur 1 eine Ansicht eines Fernbedienungssenders,
Figur 2 ein Schaltbild eines ersten Fernbedienungssenders und
Figur 3 ein Schaltbild eines zweiten Fernbedienungssenders.

Ein Infrarot-Fernbedienungssender (1) weist eine Mehrzahl von Tasten (2) auf. Durch Betätigen der Tasten (2) lassen sich ein Kopfteil, ein Oberteil und ein Fußteil eines Bettes verstellen. Das Bett ist hierfür mit einem entsprechenden Empfänger ausgerüstet.

Der Fernbedienungssender (1) ist mit einem Tastschalter (3) versehen.

Für zwei in einem Schlafzimmer aufgestellte Betten sind zwei Fernbedienungssender (1) vorgesehen, wobei bei nicht betätigten Tastschaltern (3) mittels der Tasten (2) des einen Fernbedienungssenders (1) das eine Bett und mittels der Tasten (2) des anderen Fernbedienungssenders (1) das andere Bett verstellbar ist.

Beide Fernbedienungssender (1) weisen ein integriertes Bauteil SAA 3004 auf. An dieses sind eingangsseitig ein Oszillator (4) und eine Matrixanordnung (5) angeschlossen, auf die die Tasten (2) wirken. Ausgangsseitig liegt am integrierten Bauteil ein Infrarot-Sendebaustein (6).

Das integrierte Bauteil ist mit einem Adressen-Steueranschluß (7) und mit Adressen-Wahlanschlüssen (8, 9) versehen. Liegt am Adressen-Wahlanschluß (8) ein Signal an, dann gibt der Sender -bei Betätigung der Tasten (2)- eine Impulsfolge ab, die den ersten Empfänger steuert. Liegt dagegen am Adressen-Wahlanschluß (9) ein Signal, dann gibt der Sender ein Signal ab, das -bei Betätigung einer Taste (2)- den zweiten Empfänger steuert.

Liegt an beiden Adressen-Wahlanschlüssen (8, 9) gleichzeitig ein Signal an, dann wird der zweite Empfänger angesteuert, da der Adressen-Wahlanschluß (9) Priorität hat.

Der Adressen-Steueranschluß (7) ist über eine Leitung (10), in der eine Diode (D1) liegt, mit dem Adressen-Wahlanschluß (8) verbunden. Außerdem ist der Adressen-Steueranschluß (7) über eine Emitter-Kollektorstrecke (E-K) eines Schalttransistors (T) und eine weitere Diode (D2) mit dem Adressen-Wahlanschluß (9) verbunden.

Parallel zur Emitter-Kollektorstrecke (E-K) ist ein Spannungsteiler, bestehend aus einem Widerstand (R) und dem Tastschalter (3) geschaltet. Der Abgriff des Spannungsteilers liegt an der Basis (B) des Transistors (T).

Beim ersten Sender (1), der im Regelfall dem ersten Empfänger zugeordnet ist, liegt der Tastschalter (3) zwischen der Basis (B) und dem Kollektor (K) des Schalttransistors (T) (vgl. Figur 2).

Beim zweiten Sender (1), der im Regelfall dem zweiten Empfänger zugeordnet ist, liegt der Tastschalter (3) zwischen dem Emitter (E) und der Basis (B) des Transistors (T) (vgl. Figur 3).

Die Funktionsweise ist im wesentlichen folgende:

Bei beiden Sendern (1) sind im Regelfall die Tastschalter (3) offen.

Ist beim ersten Sender (1) der Tastschalter (3) offen, dann ist der Transistor (T) gesperrt, so daß über die Leitung (10) ein Signal nur an dem Adressen-Wahlanschluß (8) anliegt. Damit ist also der erste Sender (1) dem ersten Empfänger zugeordnet. Wird beim ersten Sender (1) der Tastschalter (3) geschlossen, dann wird der Transistor (T) leitend, so daß nunmehr an beiden Adressen-Wahlanschlüssen (8, 9) das Signal des Adressen-Steueranschlusses (7) anliegt. Da der Adressen-Wahlanschluß (9) vorrangig ist, ist der erste Sender (1) nun dem zweiten Empfänger zugeordnet, so daß er, solange der Tastschalter (3) geschlossen ist, bei entsprechender Betätigung einer Taste (2), die Funktionen des zweiten Empfängers steuert.

Sobald der Tastschalter (3) wieder losgelassen wird, also öffnet, ist der erste Sender (1) wieder bereit, den ersten Empfänger zu steuern.

Beim zweiten Sender (1) ist bei geöffnetem Tastschalter (3) der Transistor (T) leitend, so daß das Signal des Adressen-Steueranschlusses (7) an beiden Adressen-Wahlanschlüssen (8, 9) anliegt. Da der Adressen-Wahlanschluß (9) vorrangig ist, steuert der zweite Sender (1) bei entsprechender Betätigung einer Taste (2) den zweiten Empfänger.

Wird der Tastschalter (3) des zweiten Senders (1) geschlossen, dann sperrt der Transistor (T), so daß nun das Signal des Adressen-Steueranschlusses (7) nur noch an dem Adressen-Wahlanschluß (8) anliegt. Der zweite Sender (1) ist damit bereit, die Funktion des ersten Empfängers zu steuern. Nach dem Loslassen des Tastschalters (3) sind mit dem zweiten Sender (1) wieder die Funktionen des zweiten Empfängers steuerbar.

Da sich der erste Sender (1) und der zweite Sender (1) nur durch die Anordnung des Spannungsteilers (3, R) unterscheiden, ist dieser als Steckeinheit vorbereitet, die entweder in der einen Polung oder der anderen Polung in den Sender einsteckbar ist.

## Patentansprüche

1. Fernbedienungseinrichtung für zwei gleiche, je für sich fernverstellbare Vorrichtungen, beispielsweise Betten, eines Raumes, wobei die erste Vorrichtung mit einem ersten Empfänger und die zweite Vorrichtung mit einem zweiten Empfänger ausgestattet ist und dem ersten Empfänger ein erster drahtloser Fernbedienungssender und dem zweiten Empfänger ein zweiter drahtloser Fernbedienungssender zugeordnet sind, beide Fernbedienungssender Tasten zur Ansteuerung der unterschiedliche Funktionen steuernden Empfangskanäle der Vorrichtung aufweisen und jeder Fernbedienungssender mittels eines Zusatzschalters wahlweise auf die Empfangskanäle des einen oder anderen Empfängers umschaltbar ist, so daß je nach der Stellung des Zusatzschalters und der Betätigung einer der Tasten eine der Funktionen der einen oder anderen Vorrichtung geschaltet werden kann,
dadurch gekennzeichnet,
daß bei beiden Fernbedienungssendern (1) als Zusatzschalter je ein Tastschalter (3) vorgesehen ist, daß dann und solange der Tastschalter (3) des ersten Fernbedienungssenders (1) betätigt ist, mit dessen Tasten (2) die Funktionen des zweiten Empfängers steuerbar sind und nach der Beendigung der Betätigung dieses Tastschalters (3) mit den Tasten (2) des Fernbedienungssenders (1) die Funktionen des ersten Empfängers steuerbar sind und daß dann und solange der Tastschalter (3) des zweiten Fernbedienungssenders (1) betätigt ist, mit dessen Tasten (2) die Funktionen des ersten Empfängers steuerbar und nach der Beendigung der Betätigung dieses Tastschalters (3) mit den Tasten (2) des zweiten Fernbedienungssenders (1) die Funktionen des zweiten Empfängers steuerbar sind.

2. Fernbedienungssender nach Anspruch 1,
wobei jeder Fernbedienungssender einen integrierten Schaltkreis aufweist, der einen Adressen-Steueranschluß (7) und Adressen-Wahlanschlüsse (8, 9) aufweist, wobei bei zwei angesteuerten Adressen-Wahlanschlüssen (8, 9) der höherwertigere die Priorität hat,
dadurch gekennzeichnet,
daß der Adressen-Steueranschluß (7) mit einem niederwertigeren Adressen-Wahlanschluß (8) und über eine Emitter-Kollektorstrecke (E-K) eines Schalttransistors (T) mit einem höherwertigeren Adressen-Wahlanschluß (9) verbunden ist, daß parellel zur Emitter-Kollektorstrecke (E-K) des Schalttransistors (T) ein Spannungsteiler liegt, der aus dem Tastschalter (3) und einem Widerstand (R) besteht und dessen Abgriff an die Basis (B) des Schalttransistors (T) angeschlossen ist, und daß beim ersten Fernbedienungssender (1) der Tastschalter (3) zwischen der Basis (B) und dem Kollektor (K) des Schalttransistors (T) und beim zweiten Fernbedienungssender (1) der Tastschalter (3) zwischen dem Emitter (E) und der Basis (B) des Schalttransistors (T) liegt.

3. Fernbedienungseinrichtung nach Anspruch 2,
dadurch gekennzeichnet,
daß der Spannungsteiler (3, R) einen umpolbaren Anschluß aufweist.

## Claims

1. Remote-control apparatus for two identical devices each remotely controllable individually, for instance beds, in a room, the first device being equipped with a first receiver and the second device with a second receiver, there being associated with the first receiver a first wireless remote-control transmitter and with the second receiver a second wireless remote-control transmitter, both remote-control transmitters having keys for controlling the receiving channels of the device controlling the various functions, and each remote-control transmitter being optionally switchable, by means of an additional switch, to the receiving channels of one or the other receiver, so that one of the functions of the one or the other device can be swiched on according to the position of the additional switch and the actuation of one of the keys, characterised in that in both remote-control transmitters (1) a push button (3) is provided as an additional switch, in that then and as long as the push button (3) of the first remote-control transmitter (1) is actuated the functions of the second receiver can be controlled with the keys (2) of the first remote-control transmitter (1), and after the end of actuation of this push button (3) the functions of the first receiver can be controlled with the keys (2) of the first remote-control transmitter (1), and in that then and as long as the push button (3) of the second remote-control transmitter (1) is actuated the functions of the first receiver can be controlled with the keys (2) of the second remote-control transmitter (1), and after the end of actuation of this push button (3) the functions of the second receiver can be controlled with the keys (2) of the second remote-control transmitter (1).

2. Remote-control transmitter according to claim 1,
wherein each remote-control transmitter has an integrated circuit which has an address-control terminal (7) and address-selection terminals (8, 9), wherein in the case of two address selection terminals (8, 9) being controlled the higher-value one has priority, charaterised in that the address control terminal (7) is connected to a low-value address selection terminal (8) and, via an emittercollector path (E-K) of a switching transistor (T), to a high-value address-selection terminal (9), in that parallel to the emittercollector path (E-K) of the switching transistor (T) there is a voltage divider which comprises the push button (3) and a resistor (R) and whose pick-up is connected to the base (B) of the switching transistor (T), and in that in the case of the first remote-control transmitter (1) the push button (3) lies between the base (B) and the collector (K) of the switching transistor (T), and in the case of the second remote-control transmitter (1) the push button (3) lies between the emitter (E) and the base (B) of the switching transistor (T).

3. Remote-control apparatus according to claim 2,
characterised in that the voltage divider (3, R) has a polarity-reversible connection.

## Revendications

1. Dispositif de commande à distance pour deux installations identiques dont chacune est individuellement réglable à distance, par exemple des lits situés dans un local, la première installation étant équipée d'un premier récepteur, et la seconde installation étant équipée d'un second récepteur ; un premier émetteur de télécommande sans fil et un second émetteur de télécommande sans fil étant affectés, respectivement, au premier récepteur et au second récepteur ; les deux émetteurs de télécommande présentant des touches pour l'activation des canaux de réception des installations, commandant des fonctions différentes ; et chaque émetteur de télécommande pouvant être sélectivement commuté, au moyen d'un commutateur supplémentaire, sur les canaux de réception de l'un ou de l'autre récepteur, de telle sorte que l'une des fonctions de l'une ou l'autre installation puisse être enclenchée selon la position du commutateur supplémentaire et selon l'actionnement de l'une des touches,
caractérisé par le fait
qu'un commutateur respectif (3) à effleurement est prévu, en tant que commutateur supplémentaire, dans les deux émetteurs de télécommande (1) ; par le fait que, tant que le commutateur (3) à effleurement du premier émetteur de télécommande (1) est actionné, les fonctions du second récepteur peuvent être commandées au moyen des touches (2) dudit émetteur et, à l'achèvement de l'actionnement de ce commutateur (3) à effleurement, les fonctions du premier récepteur peuvent être commandées au moyen des touches (2) de l'émetteur de télécommande (1) ; et par le fait que, tant que le commutateur (3) à effleurement du second émetteur de télécommande (1) est actionné, les fonctions du premier récepteur peuvent être commandées au moyen des touches (2) dudit émetteur et, à l'achèvement de l'actionnement de ce commutateur (3) à effleurement, les fonctions du second récepteur peuvent être commandées au moyen des touches (2) du second émetteur de télécommande (1).

2. Dispositif de commande à distance selon la revendication 1,
dans lequel chaque émetteur de télécommande comporte un circuit intégré de commutation, qui présente un raccord (7) de commande d'adressage et des raccords (8, 9) de sélection d'adresses et, parmi deux raccords activés (8, 9) de sélection d'adresses, celui dont la valeur est supérieure est prioritaire,
caractérisé par le fait
que le raccord (7) de commande d'adressage est connecté à un raccord (8) de sélection d'adresses dont la valeur est inférieure et est connecté, par l'intermédiaire d'un trajet émetteur-collecteur (E-K) d'un transistor de commutation (T), à un raccord (9) de sélection d'adresses dont la valeur est supérieure ; par le fait qu'un diviseur de tension, constitué du commutateur (3) à effleurement et d'une résistance (R), est branché en parallèle avec le trajet émetteur-collecteur (E-K) du transistor de commutation (T), diviseur dont la prise est raccordée à la base (B) dudit transistor de commutation (T) ; et par le fait que, dans le premier émetteur de télécommande (1), le commutateur (3) à effleurement se trouve entre la base (B) et le collecteur (K) du transistor de commutation (T), ledit commutateur (3) à effleurement étant situé, dans le second émetteur de télécommande (1), entre l'émetteur (E) et la base (B) dudit transistor de commutation (T).

3. Dispositif de commande à distance selon la revendication 2,
caractérisé par le fait
que le diviseur de tension (3, R) présente un raccord à polarité réversible.
